# EUROPÄISCHE PATENTSCHRIFT

(11) **EP 0 483 134 B1**
(45) Veröffentlichungstag und Bekanntmachung des Hinweises auf die Patenterteilung: **16.06.1993**
(21) Anmeldenummer: 89908691.2
(22) Anmeldetag: 28.07.1989
(51) Int. Cl.: F02F 1/02, F01P 3/08, F02B 77/11

(54) **BRENNKRAFTMASCHINE**
INTERNAL COMBUSTION ENGINE
MOTEUR A COMBUSTION INTERNE

(30) Priorität: 29.07.1988 DE 3825961
(43) Veröffentlichungstag der Anmeldung: 06.05.1992
(73) Patentinhaber: Elsbett, Ludwig, D-91161 Hilpoltstein (DE); Elsbett, Günter, D-91161 Hilpoltstein (DE); Elsbett, Klaus, D-91161 Hilpoltstein (DE)
(72) Erfinder: Elsbett, Ludwig, D-91161 Hilpoltstein (DE); Elsbett, Günter, D-91161 Hilpoltstein (DE); Elsbett, Klaus, D-91161 Hilpoltstein (DE)
(86) Internationale Anmeldenummer: DE8900496
(87) Internationale Veröffentlichungsnummer: WO9001632

(56) Entgegenhaltungen:
- DE-A- 1 944 312
- DE-A- 3 134 771
- DE-A- 3 613 099
- DE-A- 3 633 513
- GB-A- 2 143 899
- US-A- 2 500 085
- US-A- 2 736 300
- US-A- 3 882 842
- US-A- 4 530 314
- US-A- 4 542 719
- US-A- 4 729 347

## Beschreibung

Es ist eine Brennkraftmaschine mit Umlaufkühlung nach DE-PS 33 14 543 bekannt, welche den Zylinderkopf und im oberen Totpunktbereich des Kolbens den Zylinder kühlt. Kühlung und Aufheizung sollen sich in einem Gleichgewicht befinden. Die Umlaufkühlung ist hierbei in den Zylinder und Zylinderkopf eingearbeitet oder in den Gußteilen vorgesehen. Dadurch ergibt sich, daß diese Teile arbeitsaufwendig hergestellt werden müssen oder sich die Gußteile verteuern. Aus der US-PS 4,729,347 ist eine Verbrennungsmaschine bekannt, deren Zylinder im unteren Bereich luftgekühlt sind und deren Zylinderköpfe durch eine Vielzahl komplizierter Kanäle fluidgekühlt sind. Da das Zylinderkopfmaterial mit dem Zylinder verschweißt ist, kann in diesem Bereich die Kühlung nicht durch die normalerweise in die Zylinderwand eingearbeiteten Kühlkanäle vorgenommen werden, sondern es muß mit Hilfe einer separaten Zylinderumhüllung ein extra Ringkanal um den Zylinder geschaffen werden.

Ziel der Erfindung ist es, eine Brennkraftmaschine nach dem Oberbegriff des Hauptanspruchs dahingehend zu verbessern, daß sie einfach aufbaubar ist, kompakt gebaut werden kann, die einzelnen Teile einfach und günstig gefertigt werden können und in thermischer Hinsicht die Kühlfunktion einer gleichmäßigen Kühlung entsprechend der Aufheizung des Zylinders wahrgenommen werden kann.

Die Lösung besteht darin, auf die Einarbeitung von Kühlkanälen für die Umlaufkühlung im Zylinder zu verzichten. Darüber hinaus auf die Einarbeitung von Kühlkanälen im Zylinderkopf zu verzichten. Es soll ein unkompliziertes Bauteil zur Bildung des Kühlraumes am Zylinder im oberen Totpunktbereich des Kolbens verwendet werden. Ein solches Bauteil soll auch in der Lage sein, die Umlaufkühlung im Zylinderkopf zu bilden. Das Bauteil, das dies ermöglicht, ist eine Hülse, die über den Zylinder gestülpt wird. Diese Hülse kann auch auf den Zylinderkopf übergreifen, so daß der Zylinderkopf in diese Hülse auf den Zylinder aufgesetzt wird. Weiter wird zur Wahrnehmung der thermischen Ausgewogenheit des Zylinders vor allem bei freistehenden Zylindern eine Wärme- und Schalldämmhülse auf den unteren Teil des Zylinders aufgebracht, damit äußere thermische Einflüsse das gleichmäßige Wärmebild des Zylinders nicht beeinflussen. Dieses Bauteil hat gleichzeitig schallisolierende Wirkung, die bei freistehenden Zylindern erwünscht sein kann.

Die Vorteile aus diesem Aufbau der Brennkraftmaschine ergeben sich wie folgt: Die Zylinder resp. der Zylinderkopf können ohne zusätzliche Bearbeitung als einfache Bauteile hergestellt werden, im Falle von Gußteilen können diese bezüglich der Umlaufkühlung kernlos hergestellt werden. Die Kühlung in den kritischen Bereichen von Ventilsitz und oberen Kolbenumkehrpunkt ist gewährleistet. Durch den geringeren Querschnitt des Umlaufkühlraumes, der im Vergleich zu Gußteilen etwa auf ein Zehntel minimiert werden kann, kann die Kühlung effektiviert werden, da eine höhere Umlaufgeschwindigkeit des Kühlmittels erreicht wird, respektive weniger Kühlmittel umgewälzt werden muß.

Durch die durch die Hülse erreichten engeren Querschnitte der Umlaufkühlung kann eine engere Zusammenstellung der Zylinder untereinander erreicht werden. Letzteres fällt bei vielzylindrigen Brennkraftmaschinen ins Gewicht oder es erlaubt eine Vergrößerung der Zylinderbohrungen bei gleicher Baugröße von Brennkraftmaschine.

Die Hülse als Bauteil zur Umlaufkühlung ist mechanisch nicht belastet, da die Kopfschrauben keine Kräfte in diese einleiten, und thermisch unkritisch, da sie an allen Stellen nur die Temperatur des Kühlmittels annimmt, insofern auch deren Abdichtung unproblematisch ist.

Die Erfindung soll in erster Linie zur Anwendung kommen bei Motoren, die das Schmieröl gleichzeitig als Kühlmedium einsetzen. In diesem Fall ergeben sich sehr einfache Kreisläufe, die Vermischung der Öle im Kopf ist nicht schädlich, ebensowenig eine geringe Undichtheit an der Trennstelle Zylinder/Kopf/Ölraum.

Durch die Verwendung der Wärme- und Schalldämmhülse ist neben den Vorteilen der Schalldämmung der besondere Vorteil der Wärmedämmung des unteren Zylinderteils bei freistehenden Zylinder gegeben, um bei kalten Außentemperaturen im unteren Zylinderbereich dennoch die Temperaturen zu erreichen, die auch im oberen Zylinderbereich herrschen. Dies ist notwendig für die Dichtheit des Kolbens gegenüber der inneren Zylinderwand, um den Zylinder nicht konisch honen zu müssen.

Zu bemerken ist auch, daß durch diese kompakte Bauart Kühlhülse und Dämmhülse innerhalb des durch die Kopfschrauben gegebenen Umfanges liegen kann, ohne daß die Kopfschrauben in großer Entfernung vom Zylinder liegen und somit keine Biegekräfte in Kopf oder Kurbelgehäuse eingeleitet werden.

Zu möglichen Ausbildungen der Brennkraftmaschine und ihrer Teile sei noch folgendes gesagt:

Der die Kühlflüssigkeit aufnehmende Raum der Umlaufkühlung wird von der leicht montier- und demontierbaren Hülse gebildet, deren eines Ende am Kopf und deren anderes Ende am Zylinder abgedichtet ist. Der durch Zylinder, Kopf und Hülse gebildete Raum kann ringförmig sein durch Freidrehen der Kopfplatte und des oberen Zylinderaußendurchmessers. Die Hülse kann Zylinder und Kopf übergreifen oder durch Einstich einer Ringnut in den Kopf hineinragen oder stumpf auf der Kopfunterseite aufsitzen. Die Hülse kann aus Blech geformt oder auch als Drehteil ausgebildet sein. Der die Kühlflüssigkeit aufnehmende Raum der Umlaufkühlung kann die umschlossenen Teile von Kopf und Zylinder vollständig, das heißt ohne Rippen oder Stege umschließen.

Durch Bemessung des Spaltes zwischen Zylinderaußendurchmesser und Hülseninnendurchmesser kann sowohl die Gleichmäßigkeit der Umströmung wie deren Geschwindigkeit festgelegt werden. Die Dichtstellen können bei dieser Konstruktion so gelegt werden, daß sie weder thermisch noch mechanisch beansprucht sind.

Die Wärme- und Schalldämmung am unteren Zylinderteil kann eine Manschette, ein rohrförmiges Bauteil oder auch eine aufgeschäumte Masse sein. Weitere Einzelheiten sind den Ansprüchen zu entnehmen.

Es folgt ein Ausführungsbeispiel:

Das Bild zeigt ausschnittsweise den Querschnitt eines Verbrennungsmotors im Bereich um die Zylinderbuchse (11). Diese sitzt über einem Bund (21) auf dem Kurbelgehäuse (20) auf und über den - hier versetzt gezeichneten - Zuganker (19) fest mit Zylinderkopf (10) verspannt.

Das dem Zylinderkopf (10) zugewandte Ende der Zylinderbuchse (11) wird im Bereich der Dichtpartie (8) des Kolbens, die eine innere Kühlung der Zylinderbuchse (11) nicht ermöglicht, vollständing von einem Kühlmittelmantel (1) umgeben, ebenso der Zylinderkopf (10) im Bereich der die Ventilsitze einschließenden Kopfplatte. Das wird erreicht durch eine bauteilumschließende Kühlhülse (2), die über Dichtstelle (6) am Zylinderkopf (10) anliegt und über Dichtstelle (7) an der Zylinderbuchse (11). Das Kühlmittel tritt über Anschluß (13) in eine Ringnut (4) und fließt über einen Ringspalt zur Ringsammelnut (5) im Zylinderkopf (10) und von dort über Bohrung (14) und (15) im Ventilsteg zu weiteren zu kühlenden Bauteilen im Zylinderkopf (10) oder zum Kühler. Die Bemessung des Ringspaltes sorgt für die gleichmäßige Verteilung des Kühlmittels über den Bauteile-Umfang sowie für hohe Strömungsgeschwindigkeit. Die Wärme- und Schalldämmungshülse (16) ist manschettenartig mit Schrauben (18) über den ungekühlten Teil der Zylinderbuchse (11) montiert und durch eine isolierende Zwischenlage (17) von dieser getrennt.

Beide Hülsen (2) und (16) ragen weder im Bereich der Zuganker (19) noch im Bereich zur Nachbarzylinderbuchse über den größten Zylinderbuchsendurchmesser (12) am Bund (21) hinaus. Der innere Durchmesser (3) der Zylinderbuchse (11) kann deshalb über 88 % des Zylinderabstandes betragen.

## Patentansprüche

1. Brennkraftmaschine hoher Leistungsdichte mit Umlaufkühlung für Zylinderkopf (10) und Zylinder im oberen Totpunktbereich des Kolbens und mit ausschließlicher Spritzölkolbeninnenkühlung im unteren Zylinderbereich, dadurch gekennzeichnet, daß bei Verwendung von Zylinderbüchsen (11) ohne eingearbeitete Kühlkanäle und kühlkernlos gegossene Zylinderkopfe (10) leicht montier- und demontierbare Hülsen (2) über die Zylinderbüchsen gestülpt werden, deren eines Ende am Zylinderkopf (10) und deren anderes Ende an der Zylinderbüchse (11) abgedichtet sind und die Hülsen (2) Begrenzung für Räume (1, 4) zur Aufnahme der Kühlflüssigkeit der Umlaufkühlung bilden.

2. Brennkraftmaschine nach Anspruch 1, dadurch gekennzeichnet, daß der Zylinderkopf (10) stumpf auf die Zylinderbüchse aufgesetzt ist.

3. Brennkraftmaschine nach Anspruch 1, dadurch gekennzeichnet, daß als Zylinderbüchsen montierbare Einzelbauteile (11) zur Anwendung kommen.

4. Brennkraftmaschine nach einem oder mehreren der vorangegangenen Ansprüche, dadurch gekennzeichnet, daß Zylinderbüchsen (11) aus Stahlrohr oder Guß verwendet werden.

5. Brennkraftmaschine nach einem oder mehreren der vorangegangenen Ansprüche, dadurch gekennzeichnet, daß freistehende Zylinderbüchsen (11) verwendet werden.

6. Brennkraftmaschine nach einem oder mehreren der vorangegangenen Ansprüche, dadurch gekennzeichnet, daß die Hülse (2) gegen die Zylinderbüchse (11) und gegen den Kopf (10) mit je einer Dichtung (6, 7) versehen ist.

7. Brennkraftmaschine nach einem oder mehreren der vorangegangenen Ansprüche, dadurch gekennzeichnet, daß der Außendurchmesser der Zylinderbüchse (11) im Bereich der Hülse (2) vermindert ist, so daß die Hülse (2) bündig mit der übrigen Außenwandung der Zylinderbüchse (11) ist.

8. Brennkraftmaschine nach einem oder mehreren der vorangegangenen Ansprüche, dadurch gekennzeichnet, daß die Hülse (2) sowohl den oberen Kolbentotpunktbereich der Zylinderbüchse als auch den Ventilsitzbereich des Zylinderkopfes (10) übergreift.

9. Brennkraftmaschine nach einem oder mehreren der vorangegangenen Ansprüche, dadurch gekennzeichnet, daß der untere Teil des durch die Hülse (2) gebildeten Kühlraumes einen größeren Querschnitt aufweist als der darüberliegende Teil.

10. Brennkraftmaschine nach dem Oberbegriff von Anspruch 1, dadurch gekennzeichnet, daß die Zylinderbüchse (11) im unteren Bereich mit einer Schall- und/oder Wärmeschutzverkleidung (16) versehen ist.

11. Brennkraftmaschine nach Anspruch 10, dadurch gekennzeichnet, daß die Verkleidung (16) ein rohrförmiges Bauteil ist, das auf die Zylinderbüchse aufgeschoben ist.

12. Brennkraftmaschine nach Anspruch 10, dadurch gekennzeichnet, daß die Verkleidung (16) um die Büchse gewickelt und entsprechend befestigt ist.

13. Brennkraftmaschine nach Anspruch 10, dadurch gekennzeichnet, daß die Verkleidung (16) fest verbunden auf die Büchse aufgebracht ist.

## Claims

1. Internal-combustion engine of high unit output with a cooling circuit for the cylinder head 10 and cylinders in the region of top dead centre of the pistons, and with internal piston cooling by oil spraying in the lower region of the cylinders, characterized thereby, that where cylinder barrels 11 without built-in cooling channels and cast cylinder heads without a cooling core 10 are used, easily mount-and detachable jackets 2 are mounted over the cylinder barrels. The jacket end is sealed on the cylinder head 10 and the cylinder barrel 11, while the jackets 2 limits the chambers 1,4 for the accumulation of cooling liquid for the cooling circuit.

2. Internal-combustion engine according to claim 1, characterized thereby, that the cylinder head 10 is placed flush on the cylinder barrel.

3. Internal-combustion engine according to claim 1, characterized thereby, that mountable, individual components are used as cylinder barrels 11.

4. Internal-combustion engine according to one or several of the preceding claims, characterized thereby, that cylinder barrels 11 of steel tubing or castings are used.

5. Internal-combustion engine according to one or several of the preceding claims, characterized thereby, that free-standing cylinder barrels 11 are used.

6. Internal-combustion engine according to one or several of the preceding claims, characterized thereby, that the jacket 2 is provided with a seal 6,7 at both the cylinder barrel 11 and the head 10.

7. Internal-combustion engine according to one or several of the preceding claims, characterized thereby, that the outer diameter of the cylinder barrel 11 is reduced in the region of the jacket 2 so that the jacket is flush with the remainder of the outer wall of the cylinder barrel 11.

8. Internal-combustion engine according to one or several of the preceding claims, characterized thereby, that the jacket 2 overlaps both the region of the cylinder barrel at top dead centre of the piston and the valve seat region of the cylinder head 10.

9. Internal-combustion engine according to one or several of the preceding claims, characterized thereby, that the lower part of the cooling chamber defined by the jacket 2 has a larger cross section than the overlying part.

10. Internal-combustion engine according to the preamble of claim 1, characterized thereby, that the cylinder barrel 11 is provided with a protective acoustical and/or thermal liner 16 in the lower region.

11. Internal-combustion engine according to claim 10, characterized thereby, that the liner 16 is a tubular component which is pushed onto the cylinder barrel.

12. Internal-combustion engine according to claim 10 characterized thereby, that the liner 16 is wrapped around the barrel, and appropriately secured.

13. Internal-combustion engine according to claim 10, characterized thereby, that the liner 16 is fixed to the barrel.

## Revendications

1. Moteur à combustion interne de haute puissance volumique avec réfrigération par circulation pour culasse de cylindre (10) et cylindre dans la zone du point mort haut du piston et avec réfrigération exclusivement interne du piston d'injection d'huile dans la zone basse du cylindre, caractérisé en ce qu'en utilisant des fourrures du cylindre (11) sans canaux de ventilisation enfoncés et sans culasses de cylindre (10) fondues sans noyau de réfrigération, des douilles (2), qui sont facilement à monter et à démonter, sont embouties par retournement sur les fourrures du cylindre, dont une de leurs extrémités est étanchée à la culasse de cylindre (10) et dont l'autre extrémité est étanchée à la fourrure du cylindre (11), les douilles (2) formant une limitation pour les chambres (1, 4) qui servent à recevoir le liquide de refroidissement de la réfrigération par circulation.

2. Moteur à combustion interne selon revendication 1, caractérisé en ce que la culasse de cylindre (10) est montée bout à bout sur la fourrure du cylindre (11).

3. Moteur à combustion interne selon revendication 1, caractérisé en ce que des pièces détachées (11) à monter sont utilisées comme fourrures du cylindre.

4. Moteur à combustion interne selon une ou plusieurs des revendications précédentes, caractérisé en ce qu'on utilise des fourrures du cylindre (11) en tubes d'acier ou en coulée.

5. Moteur à combustion interne selon une ou plusieurs des revendications précédentes, caractérisé en ce que des fourrures du cylindre (11) détachées sont utilisées.

6. Moteur à combustion interne selon une ou plusieurs des revendications précédentes, caractérisé en ce que la douille (2) contre la fourrure du cylindre (11) et contre la culasse (10) est munie d'une garniture respective (6, 7).

7. Moteur à combustion interne selon une ou plusieurs des revendications précédentes, caractérisé en ce que le diamètre extérieur de la fourrure du cylindre (11) est diminué dans la zone de la douille (2), de sorte que la douille (2) est affleurée avec l'autre paroi extérieure de la fourrure du cylindre (11).

8. Moteur à combustion interne selon une ou plusieurs des revendications précédentes, caractérisé en ce que la douille (2) recouvre et la zone du point mort haut de piston de la fourrure du cylindre (11) et la zone du siège de soupape de la culasse de cylindre (10).

9. Moteur à combustion interne selon une ou plusieurs des revendications précédentes, caractérisé en ce que la partie inférieure de la chambre de refroidissement, qui est formée par la douille (2), montre une coupe transversale plus grande que la partie sus-jacente.

10. Moteur à combustion interne selon la préamble de revendication 1, caractérisé en ce que dans la zone inférieure la fourrure du cylindre (11) est munie d'un revêtement protecteur phonique et/ou thermique (16).

11. Moteur à combustion interne selon revendication 10, caractérisé en ce que le revêtement (16) est une pièce sous forme de tube, qui est glissée sur la fourrure du cylindre.

12. Moteur à combustion interne selon revendication 10, carctérisé en ce que le revêtement (16) est enroulé autour de la fourrure et fixé de manière correspondante.

13. Moteur à combustion interne selon revendication 10, caractérisé en ce que le revêtement (16) est monté solidement joint sur la fourrure.
